# NEUE EUROPÄISCHE PATENTSCHRIFT

(11) **EP 2 358 597 B2**
(45) Veröffentlichungstag und Bekanntmachung des Hinweises auf die Entscheidung über den Einspruch: **14.09.2016**
(45) Hinweis auf die Patenterteilung: 05.09.2012
(21) Anmeldenummer: 09801401.2
(22) Anmeldetag: 10.12.2009
(51) Int. Cl.: B65B 61/26, B65B 19/28, B65B 57/00

(54) **VERFAHREN UND VORRICHTUNG ZUR PRÜFUNG VON BEI DER HERSTELLUNG UND/ODER VERPACKUNG VON ZIGARETTEN ZU PRÜFENDEN OBJEKTEN**
METHOD AND DEVICE FOR TESTING OBJECTS TO BE TESTED IN THE PRODUCTION AND/OR PACKAGING OF CIGARETTES
PROCEDE ET DISPOSITIF POUR CONTROLER DES OBJETS DEVANT ETRE CONTROLES LORS DE LA FABRICATION ET/OU DE L'EMBALLAGE DE CIGARETTES

(30) Priorität: 17.12.2008 DE 102008062370
(43) Veröffentlichungstag der Anmeldung: 24.08.2011
(73) Patentinhaber: Focke & Co. (GmbH & Co. KG), 27283 Verden (DE)
(72) Erfinder: CZARNOTTA, Michael, 28279 Bremen (DE); MAHLMANN, Hermann, 27308 Kirchlinteln-Luttum (DE); REHG, Thorsten, 25358 Horst (DE)
(74) Vertreter: Aulich, Martin
(86) Internationale Anmeldenummer: PCT/EP2009/008828
(87) Internationale Veröffentlichungsnummer: WO 2010/069509

(56) Entgegenhaltungen:
- EP-A1- 0 854 090
- EP-A1- 1 188 674
- DE-A1- 3 942 932
- US-A- 4 972 494
- US-A1- 2002 033 942
- US-A1- 2005 002 021
- US-A1- 2005 145 259
- US-A1- 2007 095 017
- US-A1- 2007 107 801
- US-A1- 2008 093 372

## Beschreibung

Die vorliegende Erfindung betrifft ein Verfahren zur Prüfung von bei der Herstellung und/oder Verpackung von Zigaretten zu prüfenden Objekten - Prüfobjekte -, insbesondere von Aufdrucken und/oder Druckträgern auf oder für Zigarettenpackungen oder Zuschnitte für Zigarettenpackungen, bei dem wenigstens ein Prüfobjekt mittels eines geeigneten Lichtdetektors, insbesondere eines elektrooptischen Prüforgans, wie einer elektronischen Kamera, einer optischen Prüfung unterzogen wird. Die Erfindung betrifft des Weiteren eine Vorrichtung zur Durchführung des Verfahrens.

Bei der Prüfung bzw. Überwachung von Aufdrucken auf Zigarettenpackungen, wie etwa Barcodes, oder von Druckträgern, wie etwa Banderolen, Coupons etc., die auf die Packungszuschnitte bzw. Packungen aufgebracht werden, ist problematisch, dass sich die zu prüfenden Objekte häufig nicht ausreichend von dem Hintergrund abheben, auf dem sie positioniert sind. Beispielsweise werden Aufdrucke häufig in einer dunklen Farbe, etwa schwarz, auf ebenfalls dunkle Stellen der Zigarettenpackungen aufgebracht. Lichtdetektoren, In der Regel elektronische Kameras mit elektrooptischen Bildsensoren, wie etwa CCD-Sensoren, können diese kontrastarmen Bilder häufig nicht oder nur unzureichend auflösen. Entsprechend bereitet die Auswertung der erfassten Bilder Schwierigkeiten, sodass es zu Auswertefehlem kommt.

Ausgehend hiervon ist es Aufgabe der vorliegenden Erfindung, ein Verfahren der eingangs genannten Art anzugeben, mit dem bei der Produktion von Zigarettenpackungen und/oder Zigaretten auch Prüfobjekte möglichst zuverlässig erfasst und ausgewertet werden können, die gegenüber dem Prüfobjekthintergrund einen vergleichsweise geringen Kontrast aufweisen. Weiterhin ist es Aufgabe der vorliegenden Erfindung, eine Prüfvorrichtung anzugeben, die zur Durchführung des erfindungsgemäßen Verfahrens geeignet ist.

Diese Aufgabe wird gelöst durch ein Verfahren mit den Merkmalen des Anspruchs 1 sowie durch eine Vorrichtung mit den Merkmalen des Anspruches 7.

Danach ist ein Prüfverfahren der eingangs genannten Art dadurch gekennzeichnet, dass das Prüfobjekt mit Licht einer wellenlängenveränderbaren Beleuchtungseinrichtung beleuchtet wird, wobei zur Verbesserung des Kontrastes zwischen Prüfobjekt und Prüfobjekthintergrund der oder die Wellenlänge(n) des von der Beleuchtungseinrichtung stammenden Lichts automatisch eingestellt wird/werden, bevorzugt abhängig von dem zu produzierenden Packungstyp und/oder abhängig von mindestens einem Merkmal des Prüfobjekts und/oder abhängig von mindestens einem Merkmal des Prüfobjekthintergrunds.

Erfindungsgemäß wird daher das Prüfobjekt, insbesondere ein Aufdruck und/oder Druckträger auf oder für Zigarettenpackungen oder Zuschnitte für Zigarettenpackungen, und/oder der Prüfobjekthintergrund während des Prüfvorgangs in besonderer Weise beleuchtet. Die Beleuchtung erfolgt dabei mittels Licht einer auf das Prüfobjekt und/oder den Prüfobjekthintergrund abgestimmten Wellenlänge.

Dabei wird bevorzugt die Wellenlänge des einzustrahlenden Lichts unmittelbar auf die Farbe des Prüfobjekts und/oder des Prüfobjekthintergrunds abgestimmt. Vorzugsweise wird mindestens ein oder der Wellenlängenwert des Lichts, mit dem die Beleuchtungseinrichtung das Prüfobjekt und/oder den Prüfobjekthintergrund beleuchtet, mindestens einem oder dem Wellenlängenwert der Farbe des Prüfobjekthintergrunds entsprechen oder mindestens einem oder dem Wellenlängenwert der Komplementärfarbe zu der Farbe des Prüfobjekthintergrunds. Mit dieser Maßnahme wird in der Regel ein besonders großer Kontrastwert erzielt.

Nach Erfassung des Bildes des Prüfobjektes und/oder des Prüfobjekthintergrundes bei erfindungsgemäß verbessertem Kontrast kann eine an sich bekannte Auswertung des erfassten Bildes erfolgen. In der Regel wird das erfasste Bild dabei mit einem zuvor aufgenommenen und abgespeicherten Bild eines Referenzprüfobjektes bzw. Referenzprüfobjekthintergrundes verglichen und Abweichungen registriert und bewertet. Sollten die Abweichungen etwa ein vorbestimmtes Maß überschreiten, kann ein Fehlersignal generiert werden. In weiterer Folge kann die von der Abweichung betroffene Zigarettenpackung - gegebenenfalls mit weiteren Zigarettenpackungen - aus dem Produktionsprozess ausgeschleust werden.

Was die Farbe bzw. Wellenlänge des von der Beleuchtungseinrichtung stammenden Lichtes betrifft, so wird sie in der Regel derart gewählt, dass der Kontrast zwischen Prüfobjekt und/oder Prüfobjekthintergrund möglichst groß ist. Vorzugsweise ist der Kontrast dann im Vergleich zu anderen möglichen Beleuchtungsfarben größer, d.h. maximal.

Das Licht der wellenlängenveränderbaren Beleuchtungseinrichtung ist vorzugsweise monochromatisch. Es kann grundsätzlich aber auch als Mischlicht aus mehreren Wellenlängen bestehen.

Erfindungsgemäß ist in einer Datenbank für unterschiedliche Zigarettenpackungstypen und/oder unterschiedliche Prüfobjekte und/oder unterschiedliche Prüfobjekthintergründe jeweils mindestens ein während des Prüfvorgangs einzustellender Lichtwellenlängenwert der Beleuchtungseinrichtung abgespeichert. Dieser wird von einer geeigneten Steuerungseinrichtung abhängig von dem zu produzierenden Packungstyp und/oder von dem zu prüfenden Prüfobjekt und/oder von dem Prüfobjekthintergrund ausgewählt und der Beleuchtungseinrichtung als Sollwert übermittelt.

Gegebenenfalls können in der Datenbank in analoger Weise weitere Steuerungsparameter zur Steuerung der Beleuchtungseinrichtung hinterlegt sein, insbesondere Lichtintensitätswerte und dergleichen.

Beispielsweise bei einem Brand-Change, d.h. einem Wechsel des zu produzierenden Packungstyps, können dann der Lichtwellenlängenwert und ggf. die weiteren Beleuchtungsparameter abhängig von dem neu zu produzierenden Packungstyp aus der Datenbank ausgelesen werden. Die Beleuchtungseinrichtung wird dann mithilfe dieser (Soll-)Werte gesteuert.

Es kann allerdings auch vorkommen, dass die Datenbank für bestimmte Packungstypen und/oder Prüfobjekte und/oder Prüfhintergründe noch keine Beleuchtungsparameter bzw. Lichtwellenlängenwerte umfasst. In diesem Fall muss zunächst mindestens ein dem weiteren Prüfverfahren zugrunde zu legender Lichtwellenlängenwert ermittelt werden. Vorzugsweise geschieht dies, indem die Beleuchtungseinrichtung ein Prüfobjekt und/oder einen Prüfobjekthintergrund als Referenz nacheinander mit Licht unterschiedlicher Lichtwellenlänge bestrahlt. Der Lichtdetektor erfasst zu der jeweils eingestrahlten Lichtwellenlänge jeweils ein Bild des Referenzprüfobjekts und/oder des Referenzprüfobjekthintergrunds.

Vorzugsweise bestrahlt dabei die Beleuchtungseinrichtung das Prüfobjekt und/oder den Prüfobjekthintergrund nacheinandermit Lichtsich kontinuierlich oder in diskreten Schritten ändernder Wellenlängen. Mit anderen Worten wird die Beleuchtungseinrichtung derart gesteuert, dass das Lichtspektrum der Beleuchtungseinrichtung "durchgefahren" wird, mindestens für einen Teil des mit der Beleuchtungseinrichtung erzeugbaren Lichtspektrums.

Durch Vergleich der in der obigen Weise wellenlängenabhängig erfassten Bilder wird anschließend mindestens ein Wellenlängenwert ausgewählt - Prüfwellenlängenwert -, bei dem der Kontrast zwischen Prüfobjekt und Prüfobjekthintergrund für den Prüfvorgang besonders geeignet ist, vorzugsweise besonders groß oder maximal ist. Die Beleuchtungseinrichtung wird dann in dem nachfolgenden Produktionsverfahren zu Herstellung und/oder Verpackung der Zigaretten, in dem das erfindungsgemäße Prüfverfahren zur Kontrolle der jeweils produzierten Produkte angewandt wird, auf den genannten Prüfwellenlängenwert eingestellt. Mit anderen Worten bestrahlt die Beleuchtungseinrichtung die Prüfobjekte bzw. die Prüfobjekthintergründe während des eigentlichen Prüfverfahrens mit Licht der genannten Prüfwellenlänge.

In weiterer Ausbildung der Erfindung ist vorgesehen, den Lichtdetektor und/oder die Beleuchtungseinrichtung insbesondere zu Beginn eines Zigarettenverpackungsprozesses oder vor demselben zu kalibrieren. Zu diesem Zweck wird die Beleuchtungseinrichtung derart gesteuert, dass sie weißes Licht oder Licht mindestens eines vorbestimmten Wellenlängenwertes - insbesondere des zuvor ermittelten Prüfwellenlängenwertes - auf ein Kalibrierungsobjekt bzw. - bild einstrahlt, insbesondere auf ein Farbreferenzbild, vorzugsweise auf ein Farbmuster, wie etwa einen Farbschattierungskreis.

Der Lichtdetektor erfasst anschließend ein Bild des auf diese Weise bestrahlten Kalibrierungsbildes und speichert dieses Bild als Kalibrierungsgsreferenzbild in der Datenbank ab. Während des Produktionsprozesses der Zigaretten/Zigarettenpackungen wird insbesondere in vorbestimmten Zeitabständen oder bei jedem einzelnen Prüfvorgang die Beleuchtungseinrichtung und/oder der Lichtdetektor auf Funktionsfähigkeit überprüft. Zu diesem Zweck wird das Kalibrierungsbild erneut mit dem weißen Licht oder mit Licht des mindestens einen vorbestimmten Wellenlängenwertes - insbesondere des Prüfwellenlängenwertes - bestrahlt. Der Lichtdetektor erfasst dann erneut ein Bild des derart bestrahlten Kalibrierungsbildes. Anschließend vergleicht die Steuerung das erfasste Bild im Rahmen eines Auswertevorgangs mit dem gespeicherten Kalibrierungsreferenzbild. Abhängig von dem Ergebnis des Vergleichs kann ein Fehlersignal erzeugt werden. Dies kann beispielsweise dann der Fall sein, wenn der Vergleich ergibt, dass das Kalibrierungsreferenzbild von dem neu erfassten Bild abweicht oder dass die Abweichung eine vorbestimmte, zulässige Abweichungsgrenze erreicht oder überschreitet.

In einer weiteren Ausbildung der Erfindung ist das Kalibrierungsbild vorzugsweise ortsfest benachbart zu dem Prüfort der Prüfobjekte innerhalb des Blickfelds des Lichtdetektors positioniert.

Die Auswertung des von dem Lichtdetektor erfassten, und von dem Kalibrierungsbild stammenden Lichts erfolgt mittels geeigneter Definition eines oder mehrerer Auswertefenster insbesondere im Rahmen des Kalibrierungsvorgangs, im Rahmen der Bestimmung des Prüfwellenlängenwertes und/oder im Rahmen der jeweiligen Überprüfung der Funktionsfähigkeit des Lichtdetektors und/oder der Beleuchtungseinrichtung.

Weitere Merkmale der vorliegenden Erfindung ergeben sich aus den beigefügten Patentansprüchen, aus der nachfolgenden Beschreibung eines bevorzugten Ausführungsbeispiels der Erfindung sowie aus den beigefügten Zeichnungen. Darin zeigen:
- Fig. 1: eine mit dem erfindungsgemäßen Verfahren geprüfte Zigarettenpackung in perspektivischer Schrägansicht,
- Fig. 2: die Bodenwand derZigarettenpackung aus Fig. 1,
- Fig. 3: eine Fertigungsanlage zum Verpacken von Zigaretten in schematischer Seitenansicht,
- Fig. 4: einen Schnitt durch die Vorrichtung aus Fig. 3 entlang der Schnittlinie I-I aus Fig. 3,
- Fig. 5: einen Schnitt durch die Einzelheit aus Fig. 4 entlang der Schnittlinie II-II,
- Fig. 6: einen Schnitt durch die Einzelheit aus Fig. 4 entlang der Schnittlinie III-III,
- Fig. 7: einen Schnitt durch die Einzelheit der Fig. 5 entlang der Schnittlinie IV-IV,
- Fig. 8: eine schematische Darstellung der funktionalen Zusammenhänge der erfindungsgemäßen Prüfvorrichtung,
- Fig. 9: ein Flussdiagramm zur Darstellung des Ablaufs des erfindungsgemäßen Prüfvorgangs.

Die Erfindung betrifft ein Verfahren zur Prüfung von bei der Herstellung und/oder Verpackung von Zigaretten zu prüfenden Objekten. Als bevorzugtes Ausführungsbeispiel wird nachfolgend die Prüfung eines auf einer Zigarettenpackung 10 angeordneten Prüfobjektes beschrieben, nämlich die Prüfung eines auf der Bodenwandung 11 der Zigarettenpackung 10 aufgebrachten Aufdruckes 24. Dieser Aufdruck 24 ist im vorliegenden Fall eine Codierung, insbesondere eine alphanumerische Codierung. Alternativ können auch verschiedenste andere Codierungsarten verwendet werden, etwa ein Barcode oder ein sogenannter 2D-Code. Die Codierung kann beispielsweise Angaben zum Herstellungsort, zur Herstellungszeit und/oder zu anderen Produktionsmerkmalen der jeweiligen Zigaretten und/oder der jeweiligen Zigarettenpackung umfassen.

Die Erfindung kann aber natürlich auch eingesetzt werden zur Prüfung korrekter Positionierungen von Druckträgern, wie etwa Coupons, Banderolen oder dergleichen, die auf den Zigarettenpackungen positioniert werden. Dabei kann insbesondere die korrekte Ausrichtung dieser Druckträger überprüft werden.

Wie aus Fig. 2 ersichtlich ist, handelt es sich bei derZigarettenpackung 10 um eine Packung des Typs Klappschachtel, die neben der Bodenwand 11 eine Vorderwand 12 aufweist, eine Rückwand 13, einen Deckel 14 sowie Seitenwände 15, 16.

Eine derartige Zigarettenpackung 10 wird mit einer taktweise arbeitenden Fertigungseinheit einer Fertigungs- und/oder Verpackungsanlage für Zigaretten hergestellt, im vorliegenden Fall einer Verpackungsmaschine 17 (Packer). In der Verpackungsmaschine 17 werden Packungszuschnitte 18 aus einem Magazin 19 mittels einer Vereinzelungseinrichtung vereinzelt und durch geeignete Fördermittel in Richtung eines Faltrevolvers transportiert. Während taktweiser Rotation des Faltrevolvers wird derjeweilige Zuschnitt 18 zu verschiedenen Faltstationen geführt, in denen komplexe Faltvorgänge in an sich bekannter Weise durchgeführt werden. Insbesondere werden dabei Zigarettenblöcke zugeführt, die von von Stanniolbobinen 20 stammenden Zuschnitten umhüllt sind. Weiter wird dort ein Packungskragen in den Faltprozess eingeführt, wobei der jeweilige Kragenzuschnitt von Kragenbobinen 21 stammt.

Nach Verlassen des Faltrevolvers werden die Zigarettenpackungen 10 in bereits weitgehend endgefaltetem Zustand einer Faltweichenstation zugeführt, in der die einzelnen Lappen der Zuschnitte 18 miteinander in Anlage gebracht werden, nachdem sie zuvor mit Leim versehen wurden.

Zur Trocknung der verleimten Zigarettenpakkungen 10 werden diese anschließend einem in der Vertikalebene rotierenden Revolver zugeführt, nämlich einem Trockenrevolver 22.

Zu diesem Zweck werden die Packungen 10 im Bereich einer Beschickungsstation mittels einer Einschubeinrichtung 25 jeweils in Taschen 23 des Revolvers 22 eingeschoben. Die Taschen 23 sind an beiden axialen Seiten offen. Die Beschickung der Taschen 23 erfolgt derart, dass die Bodenwand 11 der jeweiligen Packung 10 zu einer der offenen Seiten zeigt, der Deckel 14 zu der anderen offenen Taschenseite.

Während mehrerer Umdrehungen des Revolvers 22 bindet der die Faltlappen der Packungen 10 verbindende Leim ab bei gleichzeitiger Stabilisierung der quaderförmigen Gestalt der Packungen 10.

Im Bereich einer Ausschubsstation werden die getrockneten Packungen 10 später mittels einer einen Ausschieber 26 umfassenden Ausschubeinrichtung 27 aus den Taschen 23 ausgeschoben und weiterverarbeitet.

Zum Aufbringen des Aufdruckes 24 auf die Bodenwand 11 der Packung 10 ist benachbart zum Umfang des Revolvers 22 eine Druckeinrichtung 28 positioniert. Diese Druckeinrichtung 28 ist mittels einer Steuerleitung 29a mit der zentralen Maschinensteuerung 30 der Verpackungsmaschine 17 verbunden, mittels einer Steuerleitung 29b mit einer nachfolgend beschriebenen Steuereinheit 33. Die Druckeinrichtung 28 dient dazu, die Aufdrucke 24 jeweils auf die Bodenwand 11 der einzelnen Zigarettenpackungen 10 aufzudrucken, insbesondere mittels einer Tintenstrahl-Druckeinheit oder einer Laser-Druckeinheit.

In Umfangsrichtung des Revolvers 22 versetzt zur Druckeinrichtung 28, und zwar bezogen auf die Drehrichtung des Revolvers 22 stromab der Druckeinrichtung 28, ist eine Kamera 31 angeordnet, mit der die jeweils taktweise an der Kamera 31 vorbeibewegten Zigarettenpackungen 10, nämlich die Bodenwände 11 der Zigarettenpackungen 10 überprüft werden können.

Die Kamera 31 erfasst dabei jeweils während taktweisen Stillstandsphasen des Revolvers 22 ein Bild der Bodenwandung 11 der jeweiligen Packung 10, nämlich ein Bild des Aufdruckes 24 auf der Bodenwandung 11. Die Kamera 31 ist Teil einer übergeordneten Prüfvorrichtung 32. Die Prüfvorrichtung 32 umfasst des Weiteren die Steuereinheit 33, mit der die Kamera 31 sowie eine nachfolgend beschriebene Beleuchtungseinrichtung 34 weitgehend autark gesteuert werden können. Die Kamera 31 sowie die Beleuchtungseinrichtung 34 sind jeweils mit Steuerleitungen 35 bzw. 36 mit der Steuereinheit 33 verbunden. Die Steuereinheit 33 ist des Weiteren über Steuerleitungen 63, 64 mit der übergeordneten Maschinensteuerung 30 verbunden, von dersie übergeordnete Steuerungsbefehle erhält bzw. an die sie Signale übergeben kann.

Die Hauptblickrichtung der Kamera 31 ist axial in Richtung auf die Bodenwand 11 der jeweiligen Pakkung 10 ausgerichtet. In Richtung der Packung 10 ist die Beleuchtungseinrichtung 34 vor der Kamera 31 angeordnet, nämlich derart, dass deren Hauptbeleuchtungsrichtung koaxial zur Hauptblickrichtung der Kamera 31 verläuft.

Diese Anordnung von Beleuchtungseinrichtung 34 und Kamera 31, nämlich koaxial hintereinander, ist möglich, da die Beleuchtungseinrichtung 34 in besonderer Weise ausgebildet ist: Sie verfügt über einen für sichtbares Licht intransparenten, rahmenartigen Grundkörper 37, der einen innenliegenden Ausschnitt 38 umfasst. Am äußeren Rand des Ausschnittes 38 sind umlaufend RGB (Rot-Grün-Blau) - LEDs 39 ringartig positioniert. Die RGB - LEDs 39 sind einzeln ansteuerbar. Durch additive Farbmischung des Lichtes der einzelnen RGB-LEDs 39 kann die Beleuchtungseinrichtung 34 Mischlicht verschiedenster Wellenlänge erzeugen. Der zwischen den ringartig positionierten LEDs 39 befindliche Bereich 40 des Ausschnitts 38 ist für sichtbares Licht durchlässig. Durch geeignete, insbesondere plattenförmige optische Bauteile, die in der Beleuchtungseinrichtung 34 verbaut sind, wird in hier nicht näher beschriebener Weise erreicht, dass die Beleuchtungseinrichtung 34 ihr Licht im Wesentlichen nur in eine zurLängserstrekkung des Grundkörpers 37 senkrechte Richtung abstrahlt, nämlich in Richtung der Bodenwand 11 der Zigarettenpackung 10.

Die Kamera 31 ist direkt hinter dem rahmenartigen Grundkörper 37 positioniert, nämlich derart, dass sich die Hauptblickrichtung der Kamera 31 durch den transparenten Bereich 40 hindurch erstreckt.

Mit der erfindungsgemäßen Prüfvorrichtung 32 ist eine besonders zuverlässige Prüfung der Aufdrucke 24 möglich. Denn mittels der Beleuchtungseinrichtung 34 der Prüfvorrichtung 32 kann der Kontrast zwischen dem Aufdruck 24 und dem Hintergrund des Aufdrucks 24, nämlich der Bodenwand 11, optimiert werden, indem die Wellenlänge des von der Beleuchtungseinrichtung 34 erzeugten Beleuchtungslichtes beispielsweise an die Farbe des Aufdrucks 24 oder an die Farbe des Hintergrundes des Aufdrucks, also die Farbe der Bodenwand 11 angepasst wird.

Ein besonders guter Kontrast wird beispielsweise erzielt, indem die Beleuchtungseinrichtung 34 den Aufdruck 24 und den den Aufdruck 24 umgebenden Hintergrund, also die Bodenwand 11, mit Licht einer Wellenlänge bestrahlt, die der Farbe der Bodenwand 11 entspricht. Alternativ kann auch die Komplementärfarbe zu der Bodenwand 11 eingestrahlt werden. Allgemein dargestellt wird die Lichtfarbe bzw. die Wellenlänge des von der Beleuchtungseinrichtung 34 auf die Bodenwand 11 eingestrahlten Lichts abhängig von dem zu produzierenden Packungstyp und/oder abhängig von mindestens einem Merkmal des Aufdrucks, insbesondere dessen Farbe, und/oder abhängig von mindestens einem Merkmal des Aufdruckhintergrundes, ebenfalls vornehmlich dessen Farbe, eingestellt.

In einer der Maschinensteuerung 30 zugeordneten Datenbank 41 ist für unterschiedliche Packungstypen und/oder Prüfobjekte, wie Aufdrucke 24, und/oder Prüfobjekthintergründe, wie etwa die Bodenwandung 11, jeweils mindestens ein während des Prüfvorgangs einzustellender Lichtwellenlängenwert abgespeichert. Dieser Lichtwellenlängenwert kann dann von der Maschinensteuerung 30 abhängig von dem zu produzierenden Packungstyp und/oder von dem zu prüfenden Prüfobjekt und/oder von dem Prüfobjekthintergrund ausgewählt und der Steuereinheit 33 übergeben werden. Die Steuereinheit 33 verwendet diesen Wert als Sollwert zur Steuerung der Wellenlänge der Beleuchtungseinrichtung 34.

Weitere Einzelheiten einer Ausführungsform des erfindungsgemäßen Prüfverfahrens und der erfindungsgemäßen Prüfvorrichtung werden nachfolgend anhand des Flussdiagrammes in Fig. 9 erläutert:
Zu Beginn eines Produktionsvorgangs überprüft die Maschinensteuerung 30, ob ein Bediener durch entsprechende Eingaben in ein der Maschinensteuerung zugeordnetes Bediengerät einen Markenwechsel initiiert hat, also einen Wechsel der von der Verpackungsmaschine 17 zu produzierenden Verpakkungen von einem ersten Zigarettenpackungstyp A zu einem zweiten Zigarettenpackungstyp B (Symbol 43 in Fig. 9).

Falls dies nicht der Fall ist (44), wird das Prüfverfahren mit den bereits in dem vorhergehenden Produktionsprozess bekannten Parametern durchgeführt.

Falls allerdings ein Markenwechsel initiiert worden ist (45), fordert die Maschinensteuerung 30 aus der ihrzugeordneten Datenbank41 Beleuchtungsparameter an (46). Diese Beleuchtungsparameter umfassen insbesondere die Lichtwellenlänge, auf die die Beleuchtungseinrichtung 34 eingestellt werden soll.

Die Maschinensteuerung 30 überprüft in diesem Zusammenhang, ob in der Datenbank 41 zu dem neu zu produzierenden Zigarettenpackungstyp B überhaupt schon Beleuchtungsparameter hinterlegt sind (47).

Falls nicht (48), müssen die Beleuchtungsparameter zunächst ermittelt werden. Vor der eigentlichen Ermittlung der Beleuchtungsparameter wird zunächst überprüft, ob die Kamera 31 und die Beleuchtungseinrichtung 34 fehlerfrei arbeiten. Zu diesem Zweck wird zunächst ein Weißlichtabgleich mit einer hinter der Beleuchtungseinrichtung 34 ortsfest angeordneten, im Blickfeld der Kamera 31 befindlichen, einen Farbschattierungskreis aufweisenden Farbtafel 49 vorgenommen (50). Die Beleuchtungseinrichtung 34, nämlich die einzelnen RGB-LEDs 39 der Beleuchtungseinrichtung 34, wird von der Steuereinheit 33 derart angesteuert, dass die Beleuchtungseinrichtung 34 weißes Licht auf die Farbtafel 49 bzw. den Farbschattierungskreis strahlt.

Die Kamera 31 erfasst anschließend ein Bild der so beleuchteten Farbtafel 49. Dieses Bild wird in der Steuereinheit 33 mittels einer geeigneten Auswertesoftware mit einem in der Datenbank 41 zuvor in analoger Weise erfassten Kalibrierungsreferenzbild der Farbtafel 49 verglichen (51). Bei Abweichungen wird ein Fehlersignal generiert (52, 53).

Falls die Auswertung ergibt, dass das Kalibrierungsreferenzbild nicht von dem aktuell aufgenommenen Bild der Farbtafel 49 abweicht, kann fortgefahren werden (54). Im nächsten Schritt wird die Beleuchtungseinrichtung 34 dann derart gesteuert, dass das durch diese erzeugbare Farbspektrum durchlaufen wird. Mit anderen Worten wird die Wellenlänge des von der Beleuchtungseinrichtung 34 abgegebenen Lichtes in diskreten Schritten von einem Ausgangswert aus erhöht bzw. ggf. erniedrigt (55).

Für jeden eingestellten Wellenlängenwert erfasst die Kamera 31 ein Abbild eines auf einer Referenzpackung des zu produzierenden Packungstyps B aufgebrachten Prüfobjektes, im vorliegenden Fall ein Bild des Aufdruckes 24. Die Bilder werden in der der Kamera 31 sowie der Beleuchtungseinrichtung 34 zugeordneten Steuerungseinheit 33 ausgewertet (56). Die Auswertung erfolgt daraufhin, bei welchem eingestellten Wellenlängenwert der Kontrast zwischen dem Aufdruck 24 und dem Aufdruckhintergrund, d.h. der Bodenwand 11, am größten ist.

Gegebenenfalls werden neben der optimalen Wellenlänge, auf die die Beleuchtungseinrichtung 34 einzustellen ist, jeweils zudem noch weitere Beleuchtungsparameter, wie die Intensität des eingestrahlten Lichtes, in analoger Weise ermittelt. Des Weiteren wird mit dem für den optimalen Kontrast ermittelten Wellenlängenwert erneut die Farbtafel 49 beleuchtet und ein auf diese Wellenlänge bezogenes, weiteres Kalibrierungsreferenzbild erzeugt. Sowohl die ermittelten Beleuchtungsparameter als auch das neu ermittelte Kalibrierungsreferenzbild werden in der Datenbank 41 zu der neu zu produzierenden Verpackung B gespeichert (57).

Wenn allerdings der neu zu produzierende Pakkungstyp B bereits in der Vergangenheit produziert worden ist, sind die genannten Beleuchtungsparameter und Farbtafelwerte bereits in der Datenbank enthalten, sodass die Abzweigung (48) nicht durchlaufen werden muss, sondern diese Parameter und Farbtafelwerte unmittelbar in die Steuereinheit 33 eingelesen werden können. Zudem werden Referenzbilder der zu prüfenden Packung 10 bzw. des zu prüfenden Aufdrucks 24 eingelesen (58, 59).

Im nächsten Schritt werden nacheinander und taktweise die einzelnen produzierten Zigarettenpackungen 10 geprüft:
Zu diesem Zweck werden jeweils mit der Kamera 31 Bilder der Packungen 10 erfasst, nämlich Bilder des Aufdrucks 24 auf der Bodenwand 11. Die erfassten Ist-Bilder der Packungen 10 werden analysiert, indem sie mit den zuvor in die Steuereinheit 33 eingelesenen Referenzbildem der Packung 10 verglichen werden (65).

Bei unzulässigen Abweichungen (66) der von dem Aufdruck erfassten Ist-Bilder von den erwarteten Referenzbildern wird die geprüfte Packung 10 ausgeworfen (67).

Falls der Aufdruck fehlerfrei ist (76), wird im nächsten Ablaufschritt überprüft, ob bereits sämtliche in dem Revolver 22 befindlichen Packungen 10 geprüft worden sind (68).

Falls dies nicht der Fall ist (70), wird weitergetaktet (71), d.h. die Prüfung wird solange fortgeführt, bis sämtliche in dem Revolver 22 befindlichen Packungen 10 geprüft sind.

Des Weiteren wird bei jedem Prüfvorgang zugleich ein Bild der Farbtafel 49 erfasst. Dieses Bild wird zur Sicherstellung der Funktionsfähigkeit der Prüfvorrichtung 32 zyklisch, nämlich in vorbestimmten Maschinentaktabständen, mit dem neu erstellten Kalibrierungsreferenzbild der Farbtafel 49 verglichen (60). Es wird ein Fehlersignal erzeugt und der Prüfvorgang abgebrochen, falls das erfasste Ist-Farbtafelbild von dem Kalibrierungsreferenzbild abweicht (61, 62).

Sobald sämtliche in dem Revolver 22 befindlichen Packungen 10 geprüft sind, wird im nächsten Verfahrensschritt abgefragt, ob das Produktionsende erreicht ist (69).

Falls dies nicht der Fall ist (72), wird weitergetaktet (73) und das Prüfverfahren weitergeführt.

Andernfalls (74) wird das Prüfverfahren beendet (75).

### Bezugszeichenliste

- 10: Zigarettenpackung
- 11: Bodenwandung
- 12: Vorderwand
- 13: Rückwand
- 14: Deckel
- 15: Seitenwand
- 16: Seitenwand
- 17: Verpackungsmaschine
- 18: Zuschnitt
- 19: Magazin
- 20: Stanniolbobine
- 21: Kragenboblne
- 22: Revolver
- 23: Tasche
- 24: Aufdruck
- 25: Einschubeinrichtung
- 26: Ausschieber
- 27: Ausschubeinrichtung
- 28: Druckeinrichtung
- 29a: Steuerleitung
- 29b: Steuerleitung
- 30: Maschinensteuerung
- 31: Kamera
- 32: Prüfvorrichtung
- 33: Steuereinheit
- 34: Beleuchtungseinrichtung
- 35: Steuerleitung
- 36: Steuerleitung
- 37: Grundkörper
- 38: Ausschnitt
- 39: RGB-LEDs
- 40: Transparenter Bereich
- 41: Datenbank
- 42-48: Verfahrensschritte
- 49: Farbtafel
- 50-62: Verfahrensschritte
- 63: Steuerleitung
- 64: Steuerleitung
- 65-76: Verfahrensschritte

## Patentansprüche

1. Verfahren zur Prüfung von bei der Herstellung und/oder Verpackung von Zigaretten zu prüfenden Objekten (24) - Prüfobjekte -, insbesondere von Aufdrucken und/oder Druckträgern auf oder für Zigarettenpackungen oder Zuschnitte für Zigarettenpackungen, bei dem wenigstens ein Prüfobjekt (24) mittels eines geeigneten Lichtdetektors (31), insbesondere eines optoelektronischen Prüforgans wie einer Kamera, einer optischen Prüfung unterzogen wird, **dadurch gekennzeichnet, dass** das Prüfobjekt (24) und/oder der Prüfobjekthintergrund (11) mit Licht einer wellenlängenveränderbaren Beleuchtungseinrichtung (34) beleuchtet wird, wobei zur Verbesserung des Kontrastes zwischen Prüfobjekt (24) und Prüfobjekthintergrund (11) der oder die Wellenlänge(n) des von der Beleuchtungseinrichtung (34) stammenden Lichts automatisch eingestellt wird/werden, bevorzugt abhängig von dem zu produzierenden Packungstyp (10) und/oder abhängig von mindestens einem Merkmal des Prüfobjekts (24) und/oder abhängig von mindestens einem Merkmal des Prüfobjekthintergrunds (11), wobei in einer Datenbank (41) für unterschiedliche Packungstypen (10) und/oder Prüfobjekte (24) und/oder Prüfobjekthintergründe (11) jeweils mindestens ein während des Prüfvorgangs einzustellender Lichtwellenlängenwert der Beleuchtungseinrichtung (34) - gegebenenfalls zusammen mit weiteren Parametern der Beleuchtungseinrichtung (34) - abgespeichert ist, der abhängig von dem zu produzierenden Packungstyp (10) und/oder von dem zu prüfenden Prüfobjekt (24) und/oder von dem Prüfobjekthintergrund (11) ausgewahlt und der Beleuchtungseinrichtung (34) als Sollwert übermittelt wird.

2. Verfahren gemäß Anspruch 1, **dadurch gekennzeichnet, dass** bei Prüfung eines Zigarettenpackungstyps (10) und/oder eines Prüfobjekts (24) und/oder Prüfhintergrunds (11), zu dem kein Lichtwellenlängenwert in der Datenbank (41) gespeichert ist, mindestens ein der Prüfung zugrundezulegender Lichtwellenlängenwert ermittelt wird, indem die Beleuchtungseinrichtung (34) das Prüfobjekt (24) und/oder den Prüfobjekthintergrund (11) nacheinander mit Licht unterschiedlicher Lichtwellenlänge bestrahlt, indem der Lichtdetektor (31) zu der jeweils eingestrahlten Lichtwellenlänge ein Bild des Prüfobjekts (24) und/oder des Prüfobjekthintergrunds (11) erfasst und indem durch Vergleich der Bilder mindestens ein Wellenlängenwert bestimmt wird - Prüfwellenlängenwert -, bei dem der Kontrast zwischen Prüfobjekt (24) und Prüfobjekthintergrund (11) für den Prüfvorgang besonders geeignet ist, vorzugsweise besonders groß oder im Vergleich zu den anderen Bildern maximal ist.

3. Verfahren gemäß Anspruch 2, **dadurch gekennzeichnet, dass** die Beleuchtungseinrichtung (34) das Prüfobjekt (24) und/oder den Prüfobjekthintergrund (11) bei der Ermittlung des Prüfwellenlängenwerts nacheinander mit Licht sich kontinuierlich ändernder Wellenlängen bestrahlt.

4. Verfahren gemäß einem oder mehreren der vorhergehenden Ansprüche, **dadurch gekennzeichnet, dass** die Beleuchtungseinrichtung (34) zur Kalibrierung des Lichtdetektors (31) und/oder der Beleuchtungseinrichtung (34) weißes Licht oder Licht mindestens eines vorbestimmten Wellenlängewertes - insbesondere des Prüfwellenlängenwertes - auf ein Kalibrierungsbild (49), insbesondere ein Farbmusterbild, vorzugsweise einen Farbschattierungskreis, einstrahlt, dass der Lichtdetektor (31) ein Bild des so bestrahlten Kalibrierungsbildes (49) erfasst und dass das erfasste Bild als Kalibrierungsreferenzbild in der Datenbank (41) gespeichert wird, und/oder dass während des Herstellungs- und/oder Verpackungsprozesses der Zigaretten die Beleuchtungseinrichtung (34) und/oder der Lichtdetektor (31) insbesondere in vorbestimmten Zeitabständen überprüft werden, indem das Kalibrierungsbild erneut mit dem weißen Licht oder mit Licht des mindestens einen vorbestimmten Wellenlängenwertes - insbesondere des Prüfwellenlängenwertes - der Beleuchtungseinrichtung (34) bestrahlt wird, indem der Lichtdetektor (31) erneut ein Bild des derart bestrahlten Kalibrierungsbildes erfasst und indem das derart erfasste Bild mit dem in der Datenbank (41) gespeicherten Kalibrierungsreferenzbild verglichen wird.

5. Verfahren gemäß Anspruch 4, **dadurch gekennzeichnet, dass** das Kalibrierungsbild (49) vorzugsweise ortsfest benachbart zu dem Prüfort der Prüfobjekte (24) innerhalb des Blickfelds des Lichtdetektors positioniert ist, wobei die Auswertung des von dem Lichtdetektor (31) erfassten, von dem Farbreferenzbild stammenden Lichts mittels geeigneter Definition eines oder mehrerer Auswertefenster innerhalb des erfassten Bildes erfolgt.

6. Verfahren gemäß einem oder mehreren der vorhergehenden Ansprüche, **dadurch gekennzeichnet, dass** mindestens ein Wellenlängenwert des Lichts, mit dem die Beleuchtungseinrichtung (34) das Prüfobjekt (24) und/oder den Prüfobjekthintergrund (11) beleuchtet, mindestens einem oder dem Wellenlängenwert der Farbe des Prüfobjekthintergrunds (11) entspricht oder mindestens einem oder dem Wellenlängenwert der Komplementärfarbe zu der Farbe des Prüfobjekthintergrunds (11).

7. Vorrichtung zur Prüfung von bei der Herstellung und/oder Verpackung von Zigaretten zu prüfenden Objekten (24) - Prüfobjekte -, insbesondere von Aufdrucken und/oder Druckträgern auf oder für Zigarettenpackungen oder Zuschnitte für Zigarettenpackungen, mit einem geeigneten Lichtdetektor (31), insbesondere einem optoelektronischen Prüforgan wie etwa einer Kamera, sowie mit einer Beleuchtungseinrichtung (34) zur Beleuchtung des Prüfobjektes (24), **dadurch gekennzeichnet, dass** die Beleuchtungseinrichtung (34) wellenlängenveränderbar ausgebildet ist, sodass das Prüfobjekt (24) zur Verbesserung des Kontrastes zwischen dem Prüfobjekt (24) und dem Hintergrund (11) des Prüfobjekts mit Licht unterschiedlicher Wellenlängenwerte beleuchtbar ist, bevorzugt abhängig von dem zu produzierenden Packungstyp (10) und/oder abhängig von mindestens einem Merkmal des Prüfobjekts (24) und/oder abhängig von mindestens einem Merkmal des Hintergrunds (11) des Prüfobjekts (24), wobei eine Steuereinrichtung (33) vorgesehen ist, mit der mindestens ein Wellenlängenwert des von der wellenlängenveränderbaren Beleuchtungseinrichtung (34) stammenden Lichts automatisiert einstellbar ist, mit der abhängig von dem zu produzierenden Packungstyp (10) und/oder von dem zu prüfenden Prufobjekt (24) und/oder von dem Prüfobjekthintergrund (11) in einer Datenbank (41) gespeicherte Lichtwellenlängenwerte für die Beleuchtungseinrichtung (34) auswählbar sind, und mit der mindestens ein ausgewählter Lichtwellenlängenwert der Beleuchtungseinrichtung (34) als Sollwert übermittelbar ist, wobei in der Datenbank (41) für unterschiedliche Packungstypen (10) und/oder Prüfobjekte (24) und/oder Prüfobjekthintergründe (11) jeweils mindestens ein während des Prüfvorgangs einzustellender Lichtwellenlängenwert der Beleuchtungeinrichtung (34) - gegebenenfalls zusammen mit weiteren Parametern der Beleuchtungseinrichtung (34) - abgespeichert ist.

8. Vorrichtung gemäß Anspruch 7, **dadurch gekennzeichnet, dass** die Beleuchtungseinrichtung (34) eine Mehrzahl von steuerbaren RGB-Lichtquellen (39), insbesondere RGB-LEDs aufweist, wobei das von der Beleuchtungseinrichtung (34) stammende (Misch-)Licht durch geeignete Überlagerung der jeweils von den einzelnen RGB-Lichtquellen (39) stammenden Lichts gebildet ist.

9. Vorrichtung gemäß einem oder mehreren der vorhergehenden Ansprüche 7 - 8, **gekennzeichnet durch** ein insbesondere ortsfestes Kalibrierungsbild (49), das derart angeordnet ist, dass dieses Kalibrierungsbild (49) **durch** den vorzugsweise ortfesten Lichtdetektor (31) erfassbar ist, insbesondere, indem das Kalibrierungsbild (49) mindestens bereichsweise im Randbereich des Blickwinkels des Lichtdetektors (41) angeordnet ist.

10. Vorrichtung gemäß einem oder mehreren der vorhergehenden Ansprüche 7 - 9, **dadurch gekennzeichnet, dass** die Hauptblickrichtung des Lichtdetektors (31) und die Hauptbeleuchtungsrichtung der Beleuchtungseinrichtung (34) koaxial verlaufen, insbesondere, indem die Beleuchtungseinrichtung (34) ringartig angeordnete LEDs (39) aufweist sowie einen von diesen eingeschlossenen, LED-freien Innenbereich (40), wobei die LEDs (39) und der Innenbereich (40) zwischen dem Prüfobjekt (24) bzw. dem Prüfobjekthintergrund (11) und dem Lichtdetektor (31) angeordnet sind und wobei der LED-freie Innenbereich (40) mindestens teilweise durchlässig für sichtbares Licht ausgebildet ist, sodass von dem Prüfobjekt (24) und/oder dem Prüfobjekthintergrund (11) stammendes Licht zu dem Lichtdetektor (31) gelangen kann und von diesem erfassbar ist.

11. Fertigungseinheit zur Herstellung und/oder Verpackung von Zigaretten, mit einer Prüfvorrichtung gemäß einem oder mehreren der vorhergehenden Ansprüche 7 - 10.

12. Fertigungseinheit gemäß Anspruch 11, **dadurch gekennzeichnet, dass** der Lichtdetektor (31) und die Beleuchtungseinrichtung (34) der Prüfvorrichtung benachbart zu einem drehend rotierbaren Förderer (22) der Fertigungseinheit (27) angeordnet sind, insbesondere derart benachbart zu seitlich offenen Taschen (23) des Revolvers (22), dass mindestens eine der Wandungen (11) von in den Taschen (23) angeordneten Zigarettenpackungen (10) mit der Prüfvorrichtung prüfbar ist.

## Claims

1. A method for testing objects (24), test objects, to be tested in the production and/or packaging of cigarettes, in particular prints and/or printing media on or for cigarette packs or blanks for cigarette packs, in which method at least one test object (24) is subjected to an optical test by means of a suitable light detector (31), in particular an optoelectronic test element such as a camera, **characterized in that** the test object (24) and/or the test object background (11) are/is illuminated with light from a variable-wavelength illuminating device (34), the wavelength or wavelengths of the light which comes from the illuminating device (34) being set automatically to improve the contrast between the test object (24) and the test object background (11), preferably as a function of the pack type (10) to be produced and/or as a function of at least one feature of the test object (24) and/or as a function of at least one feature of the test object background (11), wherein in each case at least one light wavelength value, to be set during the test operation, of the illuminating device (34) is stored, optionally together with further parameters of the illuminating device (34), in a data bank (41) for different pack types (10) and/or test objects (24) and/or test object backgrounds (11), which light wavelength value is selected as a function of the pack type (10) to be produced and/or of the test object (24) to be tested and/or of the test object background (11), and is transmitted to the illuminating device (34) as setpoint value.

2. The method as claimed in claim 1, **characterized in that**, if a cigarette pack type (10) and/or a test object (24) and/or test background (11) is tested, for which no light wavelength value is stored in the data bank (41), at least one light wavelength value on which the testing is based is determined, by the illuminating device (34) irradiating the test object (24) and/or the test object background (11) one after another with light of different light wavelength, by the light detector (31) sensing an image of the test object (24) and/or of the test object background (11) with respect to the respectively irradiated light wavelength, and by at least one wavelength value - test wavelength value - being determined by a comparison of the images, at which wavelength value the contrast between the test object (24) and the test object background (11) is particularly suitable for the test operation, said contrast preferably being particularly great or at a maximum in comparison with the other images.

3. The method as claimed in claim 2, **characterized in that** the illuminating device (34) irradiates the test object (24) and/or the test object background (11) with light of continuously changing wavelengths during the determination of the test wavelength value one after another.

4. The method as claimed in one or more of the preceding claims, **characterized in that**, in order to calibrate the light detector (31) and/or the illuminating device (34), the illuminating device (34) irradiates white light or light of at least one predefined wavelength value - in particular the test wavelength value - onto a calibration image (49), in particular a colour sample image, preferably a colour shade wheel, **in that** the light detector (31) detects an image of the calibration image (49) which is irradiated in this way, and **in that** the detected image is stored in the data bank (41) as calibration reference image and/or that, during the production and/or packaging process of the cigarettes, the illuminating device (34) and/or the light detector (31) are/is checked, in particular at predefined time intervals, by the calibration image being irradiated again with the white light or with light of the at least one predefined wavelength value - in particular of the test wavelength value - of the illuminating device (34), by the light detector (31) again detecting an image of the calibration image which is irradiated in this way, and by the image which is detected in this way being compared with the calibration reference image which is stored in the data bank (41).

5. The method as claimed in claim 4, **characterized in that** the calibration image (49) is preferably positioned in a stationary manner adjacent to the test location of the test objects (24) within the field of vision of the light detector, the evaluation of the light which is detected by the light detector (31) and comes from the colour reference image taking place by means of suitable definition of one or more evaluation windows within the detected image.

6. The method as claimed in one or more of the preceding claims, **characterized in that** at least one wavelength value of the light, with which the illuminating device (34) illuminates the test object (24) and/or the test object background (11), corresponds to at least one or the wavelength value of the colour of the test object background (11) or to at least one or the wavelength value of the complementary colour to the colour of the test object background (11).

7. A device for testing objects (24) - test objects - to be tested in the production and/or packaging of cigarettes, in particular prints and/or printing media on or for cigarette packs or blanks for cigarette packs, having a suitable light detector (31), in particular an optoelectronic test element such as a camera, and having an illuminating device (34) for illuminating the test object (24), **characterized in that** the illuminating device (34) is configured with variable wavelengths, with the result that the test object (24) can be illuminated with light of different wavelength values in order to improve the contrast between the test object (24) and the background (11) of the test object, preferably as a function of the pack type (10) to be produced and/or as a function of at least one feature of the test object (24) and/or as a function of at least one feature of the background (11) of the test object (24), wherein a control device (33) is provided by way of which at least one wavelength value of the light which comes from the variable-wavelength illuminating device (34) can be set in an automated manner, by way of which light wavelength values which are stored in a data bank (41) can be selected for the illuminating device (34) as a function of the pack type (10) to be produced and/or of the test object (24) to be tested and/or of the test object background (11), and by way of which control device (30) at least one selected light wavelength value of the illuminating device (34) can be transmitted as setpoint value, in each case at least one light wavelength value, to be set during the test operation, of the illuminating device (34) being stored - optionally together with further parameters of the illuminating device (34) - in the data bank (41) for different pack types (10) and/or test objects (24) and/or test object backgrounds (11).

8. The device as claimed in claim 7, **characterized in that** the illuminating device (34) has a plurality of controllable RGB light sources (39), in particular RGB LEDs, the (mixed) light which comes from the illuminating device (34) being formed by suitable superimposition of the light which comes in each case from the individual RGB light sources (39).

9. The device as claimed in one or more of preceding claims 7 to 8, **characterized by** a calibration image (49) which is, in particular, stationary and is arranged in such a way that said calibration image (49) can be detected by the preferably stationary light detector (31), in particular by the calibration image (49) being arranged at least in regions in the edge region of the viewing angle of the light detector (41).

10. The device as claimed in one or more of preceding claims 7 to 9, **characterized in that** the main viewing direction of the light detector (31) and the main illuminating direction of the illuminating device (34) extend coaxially, in particular by the illuminating device (34) having annularly arranged LEDs (39) and an LED-free inner region (40) which is enclosed by said LEDs (39), the LEDs (39) and the inner region (40) being arranged between the test object (24) or the test object background (11) and the light detector (31), and the LED-free inner region (40) being configured to be at least partially permeable for visible light, with the result that light which comes from the test object (24) and/or the test object background (11) can pass to the light detector (31) and can be detected by the latter.

11. A manufacturing unit for producing and/or packaging cigarettes, having a testing device as claimed in one or more of preceding claims 7 to 10.

12. The manufacturing unit as claimed in claim 11, **characterized in that** the light detector (31) and the illuminating device (34) of the testing device are arranged adjacent to a rotationally rotatable conveyor (22) of the manufacturing unit (27), in particular are arranged adjacent to laterally open pockets (23) of the turret (22) in such a way that at least one of the walls (11) of cigarette packs (10) which are arranged in the pockets (23) can be tested by way of the testing device.

## Revendications

1. Procédé de vérification d'objets (24) à tester lors de la fabrication et/ou l'emballage de cigarettes, appelés objets à vérifier, et en particulier de vérification d'impressions et/ou de supports imprimés sur ou pour des emballages de cigarettes ou des flans pour emballages de cigarettes, et dans lequel
au moins un objet (24) à vérifier subit une vérification optique au moyen d'un détecteur de lumière (31) approprié, en particulier d'un organe optoélectronique de vérification, par exemple une caméra,
**caractérisé en ce que**
l'objet (24) à vérifier et/ou l'arrière-plan (11) de l'objet à vérifier sont éclairés par de la lumière provenant d'un dispositif d'éclairage (34) dont la longueur d'onde peut être modifiée,
la ou les longueurs d'onde de la lumière provenant du dispositif d'éclairage (34) pouvant être ajustées automatiquement pour améliorer le contraste entre l'objet (24) à vérifier et l'arrière-plan (11) de l'objet à vérifier, de préférence en fonction du type d'emballage (10) à produire et/ou en fonction d'au moins une caractéristique de l'objet (24) à vérifier et/ou en fonction d'au moins une caractéristique de l'arrière-plan (11) de l'objet à vérifier, au moins une valeur de la longueur d'onde du dispositif (34) d'éclairage, qui doit être réglée pendant l'opération de vérification, étant conservée en mémoire éventuellement en même temps que d'autres paramètres du dispositif d'éclairage (34) dans une base de données (41) de différents types (10) d'emballages et/ou de différents types d'objets (24) à vérifier et/ou de différents arrière-plans (11) d'objets à vérifier, la valeur de la longueur d'onde étant sélectionnée en fonction du type (10) d'emballage à produire et/ou de l'objet (24) à vérifier et/ou de l'arrière-plan (11) de l'objet à vérifier et étant transmise en tant que valeur de consigne au dispositif d'éclairage (34).

2. Procédé selon la revendication 1, **caractérisé en ce que** lors de la vérification d'un type (10) d'emballage de cigarettes et/ou d'un objet (24) à vérifier et/ou de l'arrière-plan (11) de vérification pour lesquels aucune valeur de longueur d'onde lumineuse n'est conservée en mémoire dans la base de données (41), au moins une valeur de longueur d'onde lumineuse à laquelle s'effectue la vérification est déterminée en faisant éclairer l'objet (24) à vérifier et/ou l'arrière-plan (11) de l'objet à vérifier successivement avec de la lumière de différentes longueurs d'ondes lumineuses par le dispositif d'éclairage (34), en faisant détecter par le détecteur de lumière (31), pour la longueur d'onde lumineuse émise dans chaque cas, une image de l'objet (24) à vérifier et/ou de l'arrière-plan (11) de l'objet à vérifier et en déterminant par comparaison des images au moins une valeur de longueur d'onde, appelée valeur de longueur d'onde de vérification, pour laquelle le contraste entre l'objet (24) à vérifier et l'arrière-plan (11) de l'objet à vérifier convient particulièrement bien pour l'opération de vérification et de préférence est suffisamment grand ou maximum par rapport aux autres images.

3. Procédé selon la revendication 2, **caractérisé en ce que** lors de la détermination de la valeur de la longueur d'onde de vérification, le dispositif d'éclairage (34) éclaire l'objet (24) à vérifier et/ou l'arrière-plan (11) de l'objet à vérifier successivement avec des lumières dont la longueur d'onde varie en continu.

4. Procédé selon l'une ou plusieurs des revendications précédentes, **caractérisé en ce que** pour l'étalonnage du détecteur de lumière (31) et/ou du dispositif d'éclairage (34), le dispositif d'éclairage (34) émet de la lumière blanche ou de la lumière d'au moins une valeur prédéterminée de longueur d'onde, en particulier de la valeur de la longueur d'onde de vérification, sur une image d'étalonnage (49), en particulier une image en motifs colorés, de préférence un cercle en nuances colorées, **en ce que** le détecteur de lumière (31) saisit une image de l'image d'étalonnage (49) ainsi éclairée et **en ce que** l'image saisie est conservée en mémoire comme image de référence d'étalonnage dans la base de données (41), et/ou **en ce que** pendant le procédé de fabrication et/ou d'emballage des cigarettes, le dispositif d'éclairage (34) et/ou le détecteur de lumière (31) sont vérifiés en particulier à des intervalles de temps prédéterminés en éclairant de nouveau l'image d'étalonnage par une lumière blanche ou par une lumière qui présente la ou les valeurs de longueur d'onde prédéterminées, en particulier la valeur de longueur d'onde de vérification, par le dispositif d'éclairage (34), en faisant saisir par le détecteur de lumière (31) une nouvelle fois une image de l'image d'étalonnage ainsi éclairée et en comparant l'image ainsi saisie à l'image de référence d'étalonnage conservée en mémoire dans la base de données (41).

5. Procédé selon la revendication 4, **caractérisé en ce que** l'image d'étalonnage (49) est disposée de préférence en position fixe au voisinage du site de vérification des objets (24) à vérifier, à l'intérieur du champ de vision du détecteur de lumière, l'évaluation de la lumière saisie par le détecteur de lumière (31) et provenant de l'image de référence de couleur s'effectuant par une définition appropriée d'une ou plusieurs fenêtres d'évaluation dans l'image saisie.

6. Procédé selon l'une ou plusieurs des revendications précédentes, **caractérisé en ce qu'**au moins une valeur de longueur d'onde de la lumière par laquelle le dispositif d'éclairage (34) éclaire l'objet (24) à vérifier et/ou l'arrière-plan (11) de l'objet à vérifier correspond à la ou aux valeurs de longueur d'onde des couleurs de l'arrière-plan (11) de l'objet à vérifier ou à la ou aux valeurs de longueur d'onde de la couleur complémentaire de la couleur de l'arrière-plan (11) de l'objet à vérifier.

7. Ensemble de vérification d'objets (24) à tester lors de la fabrication et/ou l'emballage de cigarettes, appelés objets à vérifier, et en particulier de vérification d'impressions et/ou de supports imprimés sur ou pour des emballages de cigarettes ou des flans pour emballages de cigarettes, l'ensemble présentant un détecteur de lumière (31) approprié, au moins un organe optoélectronique de vérification, par exemple une caméra, et un dispositif d'éclairage (34) qui éclaire l'objet (24) à vérifier,
**caractérisé en ce que**
le dispositif d'éclairage (34) est configuré de manière à pouvoir faire varier les longueurs d'onde de telle sorte que l'objet (24) à vérifier puisse être éclairé par de la lumière de différentes valeurs de longueur d'onde pour améliorer le contraste entre l'objet (24) à vérifier et l'arrière-plan (11) de l'objet à vérifier, de préférence en fonction du type d'emballage (10) à produire et/ou en fonction d'au moins une caractéristique de l'objet (24) à vérifier et/ou en fonction d'au moins une caractéristique de l'arrière-plan (11) de l'objet (24) à vérifier, un dispositif de commande (33) étant prévu qui permet d'ajuster de manière automatique la ou les valeurs de longueur d'onde de la lumière qui provient du dispositif d'éclairage (34) à longueur d'onde variable, par lequel des valeurs de longueur d'onde lumineuse du dispositif d'éclairage (34) conservées en mémoire dans une base de données (41) peuvent être sélectionnées en fonction du type d'emballage (10) à produire et/ou de l'objet (24) à vérifier et/ou de l'arrière-plan (11) de l'objet et peuvent être transmises avec la ou les valeurs de longueur d'onde lumineuse sélectionnées pour le dispositif d'éclairage (34) en tant que valeurs de consigne, au moins une valeur de longueur d' onde lumineuse du dispositif d'éclairage (34) à établir pendant l'opération de vérification étant conservée en mémoire, éventuellement avec d'autres paramètres du dispositif d'éclairage (34), dans la base de données (41) pour différents types d'emballages (10) et/ou différents objets (24) à vérifier et/ou arrière-plans (11) d'objets à vérifier.

8. Ensemble selon la revendication 7, **caractérisé en ce que** le dispositif d'éclairage (34) présente plusieurs sources de lumière RGB (39) asservies, en particulier plusieurs LED en RGB, la lumière (mélangée) provenant du dispositif d'éclairage (34) étant formée par superposition appropriée des lumières qui proviennent de chacune des différentes sources (39) de lumière en RGB.

9. Ensemble selon l'une ou plusieurs des revendications 7 à 8, **caractérisé par** une image d'étalonnage (49), en particulier fixe, disposée de telle sorte que cette image d'étalonnage (49) puisse être saisie par le détecteur de lumière (31) de préférence fixe, en particulier par le fait que l'image d'étalonnage (49) est disposée au moins en partie dans la bordure de l'angle de vision du détecteur de lumière (31).

10. Ensemble selon l'une ou plusieurs des revendications 7 à 9, **caractérisé en ce que** la direction principale d'observation du détecteur de lumière (31) et la direction principale d'éclairage du dispositif d'éclairage (34) sont coaxiales, en particulier par le fait que le dispositif d'éclairage (34) présente des LED (39) disposées en anneau ainsi qu'une partie antérieure (40) entourée par cet anneau et exempte de LED, les LED (39) et la partie intérieure (40) étant disposées entre l'objet (24) à vérifier ou l'arrière-plan (11) de l'objet à vérifier et le détecteur de lumière (31), la partie intérieure (40) exempte de LED étant au moins en partie transparente à la lumière visible de telle sorte que la lumière provenant de l'objet (24) à vérifier et/ou de l'arrière-plan (11) de l'objet à vérifier puisse aboutir sur le détecteur de lumière (31) et être détectée par ce dernier .

11. Unité de fabrication destinée à fabriquer et/ou emballer des cigarettes et doté d'un ensemble de vérification selon l'une ou plusieurs des revendication 7 à 10 qui précèdent.

12. Unité de fabrication selon la revendication 11, **caractérisé en ce que** le détecteur de lumière (31) et le dispositif d'éclairage (34) de l'ensemble de vérification sont disposés au voisinage d'un transporteur rotatif (22) de l'unité de fabrication (27) et en particulier au voisinage de poches (23), ouvertes latéralement, de la tourelle (22), et **en ce qu'**au moins l'une des parois (11) d'emballages (10) de cigarettes disposés dans les poches (23) puisse être vérifiée à l'aide de l'ensemble de vérification.
